# EUROPÄISCHE PATENTSCHRIFT

(11) **EP 1 185 422 B1**
(45) Veröffentlichungstag und Bekanntmachung des Hinweises auf die Patenterteilung: **28.05.2003**
(21) Anmeldenummer: 00952853.0
(22) Anmeldetag: 14.06.2000
(51) Int. Cl.: B41M 3/14, B42D 15/00, B42D 15/10, D21H 21/48, G07D 7/00

(54) **OPTISCH VARIABLES SICHERHEITSMERKMAL**
OPTICALLY VARIABLE SECURITY ATTRIBUTE
CARACTERISTIQUE DE SECURITE VARIABLE OPTIQUEMENT

(30) Priorität: 15.06.1999 DE 19928060
(43) Veröffentlichungstag der Anmeldung: 13.03.2002
(73) Patentinhaber: WHD Elektronische Prüftechnik GmbH, 01129 Dresden (DE)
(72) Erfinder: PUTTKAMMER, Frank, D-01640 Coswig (DE)
(74) Vertreter: Heitsch, Wolfgang
(86) Internationale Anmeldenummer: DE0001908
(87) Internationale Veröffentlichungsnummer: WO00076778

(56) Entgegenhaltungen:
- EP-A- 0 753 623
- "POLYTHIOPHENE ZUR HERSTELLUNG VON AUSLESBAREN MARKIERUNGEN" RESEARCH DISCLOSURE,GB,INDUSTRIAL OPPORTUNITIES LTD. HAVANT, Nr. 380, 1. Dezember 1995 (1995-12-01), Seite 787 XP000549810 ISSN: 0374-4353 in der Anmeldung erwähnt

## Beschreibung

Die Erfindung betrifft ein optisch variables Sicherheitsmerkmal für Dokumente, Wertpapiere, Banknoten, Verpackungen und Waren.

Die Fälschungssicherheit von Dokumenten, Wertpapieren, Banknoten, Verpackungen und Produkten konnte durch die Einführung von optisch variablen Sicherheitsmerkmalen in entscheidender Weise verbessert werden. Eine Art der optisch variablen Sicherheitsmerkmale sind Hologramme, deren humanvisuell erkennbare Informationen beim Betrachten unter verschiedenen Blickwinkeln Veränderungen unterliegen. Dieser Effekt bot einen guten Kopierschutz, da die winkelabhängigen Veränderungen durch ein Kopiergerät nicht nachgeahmt werden konnten.
Derartige Hologramme bestehen üblicherweise aus einer Trägerfolie, einer Schicht aus härtbarem Lack, in die diffraktive Strukturen geprägt sind, sowie aus einer Reflexions- und einer zusätzlichen Schutzschicht. Die Reflexionsschicht ist bei Hologrammen als eine im Hochvakuum aufgedampfte, hochbrillante Metallisierung ausgeführt, die zur Prüfung der Echtheit zusätzlich ein funktionelles Design in Form von humanvisuell erkennbaren oder humanvisuell nicht erkennbaren, demetallisierten Stellen enthalten kann. Diese demetallisierten Stellen können die Form von Zeichen, Buchstaben oder geometrischen Figuren besitzen.
Die zur Herstellung von Hologrammen erforderlichen technologischen Einrichtungen sowie Analysegeräte zum Erkennen von Mikroschriften und Mikro-Design stehen gegenwärtig selbst Fälschern wohlfeil zur Verfügung, so dass das Bestreben nach einer Erhöhung der Fälschungssicherheit durch die Einführung weiterer, möglichst verdeckter, detektierbarer Merkmale besteht.

Aus der DE 298 07 638 ist dazu bekannt geworden, die Prägefolie eines Hologramms, die mit einem oder mehreren Sicherheitsmerkmalen versehen ist, mit einer zusätzlichen humanvisuell erkennbaren, individualisierenden Kennzeichnung auszustatten. Diese Kennzeichnung geschieht unter anderem durch das Abtragen einer vorhandenen Reflexionsschicht, wobei die entstandenen Unterbrechungen zur Kennzeichnung dienen.

Aus der DE 40 30 493 geht ferner hervor, dass bei einem mehrschichtigen Datenträger ein optisch variables Element aufgebracht ist, bei dem nachträglich eingebrachte, humanvisuell erkennbare Zusatzinformationen, beispielsweise ein Muster für ein funktionelles Design, vorhanden sind, die dem optischen Effekt überlagert sind.
Schließlich werden in der DE 39 32 505 Datenträger mit Beugungsstrukturen beschrieben, deren Standardinformationen durch zusätzliche Maßnahmen in humanvisuell erkennbarer Weise veränderbar sind, beispielsweise durch das Abtragen der Metallschicht.
Als detektierbares Merkmal sind durch die DE 44 19 089 und DE 44 19 173 magnetisierbare Glanzpigmente und Glanzpigmentmischungen bekannt geworden, die sich zur Erzeugung dreidimensionaler optischer Effekte durch die Einwirkung von Magnetfeldern während oder nach ihrer Applikation im noch flüssigen Anwendungsmedium eignen. Sie basieren auf mehrfach beschichteten, plättchenförmigen, nichtferromagnetischen metallischen Substraten und finden Anwendung in Lacken und Druckfarben. Unter anderem sollen sie kostspielige Hologramme ersetzen können, jedoch ist der erzielbare Farbumschlag noch zu gering. Ebenso wird in der DE 195 15 988 beschrieben, dass Glanzpigmente zum Einfärben von Lacken, Tinten und Druckfarben verwendet werden.
In der DE 33 08 31 wird außerdem dargestellt, dass bei Hologrammen die üblicherweise als Reflexionsschicht verwendete metallische Folie auch durch ein Vakuum-Aufdampfen beziehungsweise durch das Aufbringen dünner Aluminiumschichten hergestellt werden kann. Eine weitere Möglichkeit besteht durch ein geschildertes Gießverfahren. Bei dem Versuch, das Hologramm von dem Wertpapier zu entfernen, kolabieren die dünnen Metallschichten und das Hologramm unterliegt einer Zerstörung.
Ferner ist aus Research Disclosure, Dez. 1995/787 bekannt, dass sich aus geeigneten Polythiophenen, beispielsweise 3,4-Polyethylendioxythiophen helle bis für das Auge nicht sichtbare Markierungen herstellen lassen. Sie absorbieren Licht im Nahinfrarotbereich, während sie im sichtbaren Licht weitgehend transparent sind. Eine weitere Möglichkeit des Auslesens der Polythiophenmarkierungen basiert auf ihrer elektrischen Leitfähigkeit. Mit geeigneten Elektrodenanordnungen können die Unterschiede im Oberflächenwiderstand zwischen dem nichtleitfähigen Träger und den leitfähigen Markierungen registriert werden.
Weiter ist aus der EP 753 623 bekannt, einen Sicherheitsbogen herzustellen, der als. Fälschungsschutz ein elektrisch leitendes Element enthält. Das leitende Element besteht aus einem Polythiophen-Polymer. In ähnlicher Weise werden Metallpigmente enthaltende Druckfarben genannt.

Schließlich beschreibt die DE 38 43 075 eine Anordnung in einem Sicherheitsdokument mit einem Sicherheitsfaden, der eine metallische Beschichtung enthält- In unmittelbarer Nähe zu dieser Beschichtung ist eine Schicht mit elektrisch leitfähigen Pigmenten beziehungsweise eine Schicht aus einem auf Grund seiner Molekularstruktur elektrisch leitfähigen Kunststoff vorgesehen. Diese Schicht dient zur Überbrückung eventueller Unterbrechungen der metallischen Beschichtung des Sicherheitsfadens.

Der Verwendungszweck der Hologramme als ein Sicherheitsmerkmal für einzelne Gegenstände, seien es Wertpapiere oder Waren, setzt deren Herstellung in großen Stückzahlen an überwiegend großindustriellen Anlagen und zu einem möglichst geringen Preis voraus. Durch die gegenwärtig praktizierten technologischen Herstellungsverfahren sind dem aber Grenzen gesetzt.

Aufgabe der Erfindung ist es, zur Erhöhung der Fälschungssicherheit ein optisch variables Sicherheitsmerkmal mit verdeckten, detektierbaren Merkmalen auszustatten, wobei trotz ihrer Einführung die Herstellung ausreichend schnell und kostengünstig gestaltbar sein soll.

Erfindungsgemäß wird diese Aufgabe durch die Merkmale des Anspruchs 1 sowie deren spezielle in den Unteransprüchen dargelegte Ausführungsformen gelöst. Die Merkmale der Erfindung gehen außer aus den Ansprüchen auch aus der Beschreibung und der Zeichnung hervor, wobei die einzelnen Merkmale jeweils für sich allein oder zu mehreren in Form von Unterkombinationen schutzfähige Ausführungen darstellen, für die hier Schutz beansprucht wird. Ein Ausführungsbeispiel der Erfindung ist in den Zeichnungen dargestellt und wird im folgenden näher erläutert.

Die erfindungsgemäße Lösung gewährt den Vorteil, optisch variable Sicherheitsmerkmale mit verdeckten, detektierbaren Merkmalen auszustatten, die humanvisuell nicht erkennbar sind und sich entweder bildhaft darstellen lassen oder durch Überbrückung von Unterbrechungen funktionell zu einem prüfbaren Ganzen ergänzen. Zugleich ergibt sich in überraschender Weise der Vorteil eines kontinuierlich ablaufenden, zeitsparenden und kostengünstigen Verfahrens zur Herstellung von optisch variablen Sicherheitsmerkmalen.

In den zugehörigen Zeichnungen zeigen:
Fig. 1 bis 3 - den unterschiedlichen schematischen Aufbau eines optisch variablen Sicherheitsmerkmals, zum Teil mit einem funktionellen Design **6** in der Reflexionsschicht **4**.

In den Fig. 1 bis 3 wird in einer schematischen Darstellung der unterschiedliche Aufbau eines optisch variablen Sicherheitsmerkmals, beispielsweise eines Hologramms, bestehend aus einer Trägerfolie **1**, einer Schicht aus PEDT/PSS (Polyethylendioxythiophenpolystyrolsulfonat) **2,** einer härtbaren Lackschicht **3**, vorzugsweise als Träger von diffraktiven Strukturen, einer Reflexionsschicht **4,** einer Schutzschicht **7** und einer Klebschicht **5.**
In Fig. 2 ist dargestellt, dass die Reflexionsschicht **4** ein funktionellen Design **6** in Form von Unterbrechungen enthält.
Fig. 3 lässt das Fehlen der Klebschicht **5** erkennen. Diese Art Aufbau eines optisch variablen Sicherheitsmerkmals ist für den Fall vorgesehen, dass auf dem zu applizierenden Untergrund bereits eine Klebschicht vorhanden ist.

Die Funktion des erfindungsgemäßen optisch variablen Sicherheitsmerkmals ist folgende: Mit dem Wissen, dass die Reflexionsschicht **4** ein funktionelles Design **6** in der Form einer Mikroschrift oder anderer humanvisuell nicht mehr erkennbaren Unterbrechungen enthalten kann, ist es Fälschern in kurzer Zeit auch möglich, in ein optisch variables Sicherheitsmerkmal ein solches funktionelles Design **6** einzubringen. Zur Erhöhung der Fälschungssicherheit ist auf die Trägerfolie **1** ein elektrisch leitender Merkmalsstoff in Form einer Schicht aus PEDT/PSS **2** als ein transparentes, elektrisch leitendes Polymer aufgebracht. Diese Schicht aus dem PEDT/PSS **2** ist humanvisuell nicht erkennbar und nur durch den Nachweis ihrer elektrischen Leitfähigkeit detektierbar.
Die Schicht aus dem PEDT/PSS **2** kann ein funktionelles Design bilden und wird dazu auf die Trägerfolie **1** als eine zusammenhängende Fläche beziehungsweise als eine durch eine linienartige Unterbrechung geteilte Fläche aufgetragen. Im ersten Fall erkennt man die Leitfähigkeit der Fläche, im zweiten Fall prüft man die elektrische Unterbrechung der sonst elektrisch leitenden Fläche. Die Schicht aus dem PEDT/PSS **2** kann aber auch als eine Linie beziehungsweise als mehrere, nebeneinander verlaufende, gerade oder geschwungene Linien auf die Trägerfolie **1** aufgebracht sein. In einem solchen Fall ist mit Prüfmitteln das Muster der Linien zu erkennen und gegebenenfalls auszuwerten. Ähnlich den Linien kann die Schicht aus dem PEDT/PSS **2** auch die Form von Punkten annehmen. Die Leitfähigkeit der Schicht aus PEDT/PSS **2** ist entweder durch die Art des Aufbringens oder durch die Art seiner speziellen Formulierung einstellbar.

Die Reflexionsschicht **4** enthält das funktionelle Design **6** in Form von Unterbrechungen. Vorzugsweise folgen diese humanvisuell nicht mehr erkennbaren Unterbrechungen der Reflexionsschicht **4** der bildhaften Gestaltung der diffraktiven Strukturen des Hologramms. Sie sind auf diese Weise schwieriger auffindbar.
Das funktionelle Design in dem PEDT/PSS **2** und das funktionelle Design **6** der Reflexionsschicht **4** sind vorteilhafterweise in benachbarten Ebenen angeordnet. In diesem Fall wirken Teile des funktionellen Designs in dem PEDT/PSS **2** und das funktionelle Design **6** der Reflexionsschicht **4** derart zusammen, dass Unterbrechungen in der Reflexionsschicht **4** überbrückt werden. Auf diese Art ergibt sich trotz der Unterbrechungen in der Reflexionsschicht **4** eine maschinell auswertbare Kodierung. Sind das PEDT/PSS **2** und die Reflexionsschicht **4** in voneinander getrennten Ebenen angeordnet, ist vorteilhafterweise ihr Design derart gestaltet, dass sie erst zusammen ein vollständiges Bild ergeben, das mit entsprechenden Prüfmitteln erkennbar ist.

Das PEDT/PSS **2** zeigt im Vergleich zu anderen organischen Leitern, wie die bisher bekannten Polythiophene sowie Polypyrrol oder Polyanilin, wesentlich bessere Eigenschaften. Es zeigt eine höhere Transmission im sichtbaren Licht. Es ergibt transparente, farblose bis leicht blau gefärbte Beschichtungen. In Abhängigkeit von den Herstellungsbedingungen lassen sich minimale Oberflächenwiderstände erzielen. Es besitzt eine bessere Hydrolysebeständigkeit, gute Licht- und Temperaturbeständigkeiten, eine hohe Absorption im Bereich von 900 - 2000 nm sowie kein Absorptionsmaximum im Bereich des sichtbaren Lichts bis 800 nm.
Erfindungsgemäß wird das PEDT/PSS **2** in der Form einer wässrigen Dispersion aufgetragen.
Diese Form des Auftragens fügt sich in die Technologie der Herstellung derartiger Sicherheitsmerkmale derart ein, dass keine Unterbrechungen in dem laufenden Produktionsprozeß eintreten.
In einer für bestimmte Anwendungsfälle vorteilhaften Variante wird auf die dafür vorgesehenen Lagen des optisch variablen Sicherheitsmerkmals das PEDT/PSS **2** in seiner monomeren Vorstufe als ein 3,4-Ethylendioxythiophen (EDT) aufgetragen und anschließend mit einem Oxidationsmittel, nämlich Eisen-III-Touluolsulfonatlösung in n-Butanol, zu PEDT/PSS **2** polymerisiert.

## Patentansprüche

1. Optisch variables Sicherheitsmerkmal mit diffraktiven Strukturen, bestehend aus einem elektrisch leitenden Polymer und mindestens einer Trägerfolie **(1)**, einer Schutzschicht **(7)**, einer Lackschicht **(3)** und einer Reflexionsschicht **(4)**, **dadurch gekennzeichnet, dass** das elektrisch leitende Polymer ein an unterschiedlichen Lagen angeordnetes Polyethylendioxythiophenpolystyrolsulfonat (PEDT/PSS) ist.

2. Optisch variables Sicherheitsmerkmal nach Anspruch 1, **dadurch gekennzeichnet, dass** das PEDT/PSS an den unterschiedlichen Lagen des Sicherheitsmerkmals ein funktionelles Design bildet.

3. Optisch variables Sicherheitsmerkmal nach Anspruch 1 und 2, **dadurch gekennzeichnet, dass** sich das Design des PEDT/PSS und ein funktionelles Design **(6)** der Reflexionsschicht **(4)** gegenseitig bildlich oder durch Überbrückung von Unterbrechungen zwischen elektrisch leitfähigen Zonen funktionell zu einem prüfbaren Ganzen ergänzen.

4. Optisch variables Sicherheitsmerkmal nach einem oder mehreren der Ansprüche 1 bis 3, **dadurch gekennzeichnet, dass** das PEDT/PSS als mindestens eine zusammenhängende Fläche auf die Trägerfolie **(1)** aufgebracht ist.

5. Optisch variables Sicherheitsmerkmal nach einem oder mehreren der Ansprüche 1 bis 4, **dadurch gekennzeichnet, dass** das PEDT/PSS als eine Fläche auf die Trägerfolie **(1)** aufgebracht ist, die durch mindestens eine linienartige Unterbrechung geteilt ist.

6. Optisch variables Sicherheitsmerkmal nach einem oder mehreren der Ansprüche 1 bis 5, **dadurch gekennzeichnet, dass** das PEDT/PSS als mindestens eine Linie auf die Trägerfolie **(1)** aufgebracht ist.

7. Optisch variables Sicherheitsmerkmal nach einem oder mehreren der Ansprüche 1 bis 6, **dadurch gekennzeichnet, dass** das PEDT/PSS punktförmig auf die Trägerfolie **(1)** aufgebracht ist.

8. Optisch variables Sicherheitsmerkmal nach einem oder mehreren der Ansprüche 1 bis 7, **dadurch gekennzeichnet, dass** das PEDT/PSS vorzugsweise nach der Formulierung CPP 105 Anwendung findet.

## Claims

1. Optically variable security feature having diffractive structures composed of an electrically conductive polymer and at least one carrier film (1), a protective layer (7), an enamel layer (3) and a reflective layer (4), **characterized in that** the electrically conductive polymer is a polyethylenedioxythiophene polystyrene sulphonate (PEDT/PSS) which is arranged in different layers.

2. Optically variable security feature according to Claim 1, **characterized in that** the PEDT/PSS forms a functional design in the different layers of the security feature.

3. Optically variable security feature according to Claims 1 and 2, **characterized in that** the design of the PEDT/PSS and a functional design (6) of the reflective layer (4) complement one another functionally in terms of image or by spanning interruptions between electrically conductive zones to form a testable whole.

4. Optically variable security feature according to one or more of Claims 1 to 3, **characterized in that** the PEDT/PSS is applied as at least one coherent surface to the carrier film (1).

5. Optically variable security feature according to one or more of Claims 1 to 4, **characterized in that** the PEDT/PSS is applied as a surface to the carrier film (1) which is divided by at least one linear interruption.

6. Optically variable security feature according to one or more of Claims 1 to 5, **characterized in that** the PEDT/PSS is applied as at least one line to the carrier foil (1).

7. Optically variable security feature according to one or more of Claims 1 to 6, **characterized in that** the PEDT/PSS is applied in the form of dots to the carrier film (1).

8. Optically variable security feature according to one or more of Claims 1 to 7, **characterized in that** the PEDT/PSS is preferably used in accordance with the formulation CPP 105.

## Revendications

1. Caractéristique de sécurité variable visuellement comportant des structures diffractives, composée d'un polymère conducteur d'électricité et d'au moins un film porteur (1), d'une couche de protection (7), d'une couche de vernis (3) et d'une couche réfléchissante (4), **caractérisée en ce que** le polymère conducteur d'électricité est un polyéthylènedioxythiophènepolystyrènesulfonate (PEDT/PSS) disposé sur différentes couches.

2. Caractéristique de sécurité variable visuellement selon la revendication 1, **caractérisée en ce que** le PEDT/PSS forme un design fonctionnel sur les différentes couches de la caractéristique de sécurité.

3. Caractéristique de sécurité variable visuellement selon la revendication 1 et 2, **caractérisée en ce que** le design du PEDT/PSS et un design fonctionnel (6) de la couche réfléchissante (4) se complètent mutuellement pour former une image ou se complètent de manière fonctionnelle en un ensemble vérifiable en court-circuitant les interruptions entre les zones électriquement conductrices.

4. Caractéristique de sécurité variable visuellement selon une ou plusieurs des revendications 1 à 3, **caractérisée en ce que** le PEDT/PSS est appliqué sur le film support (1) sous la forme d'au moins une surface cohérente.

5. Caractéristique de sécurité variable visuellement selon une ou plusieurs des revendications 1 à 4, **caractérisée en ce que** le PEDT/PSS est appliqué sur le film support (1) sous la forme d'une surface qui est divisée par au moins une interruption de type ligne.

6. Caractéristique de sécurité variable visuellement selon une ou plusieurs des revendications 1 à 5, **caractérisée en ce que** le PEDT/PSS est appliqué sur le film support (1) sous la forme d'au moins une ligne.

7. Caractéristique de sécurité variable visuellement selon une ou plusieurs des revendications 1 à 6, **caractérisée en ce que** le PEDT/PSS est appliqué sur le film support (1) sous la forme de points.

8. Caractéristique de sécurité variable visuellement selon une ou plusieurs des revendications 1 à 7, **caractérisée en ce que** le PEDT/PSS est utilisé de préférence selon la formulation CPP 105.
